# FASCICULE DE BREVET EUROPEEN

(11) **EP 2 856 009 B1**
(45) Date de publication et mention de la délivrance du brevet: **06.10.2021**
(21) Numéro de dépôt: 13726799.3
(22) Date de dépôt: 04.06.2013
(51) Int. Cl.: F21S 41/14, F21S 41/65, F21V 19/00

(54) **MODULE D'ÉCLAIRAGE À SOURCES LUMINEUSES ÉCARTÉES, POUR MISE EN OEUVRE D'UNE FONCTION ABD**
BELEUCHTUNGSMODUL MIT BEABSTANDETEN LICHTQUELLEN ZUR IMPLEMENTIERUNG EINER ABD-FUNKTION
LIGHTING MODULE HAVING LIGHT SOURCES SPACED APART, FOR IMPLEMENTING AN ABD FUNCTION

(30) Priorité: 04.06.2012 FR 1255153
(43) Date de publication de la demande: 08.04.2015
(73) Titulaire: Valeo Vision, 93012 Bobigny Cedex (FR)
(72) Inventeur: ALBOU, Pierre, F-75013 Paris (FR); COURCIER, Marine, F-75004 Paris (FR); SANCHEZ, Vanesa, F-75011 Paris (FR)
(86) Numéro de dépôt international: PCT/EP2013/061510
(87) Numéro de publication internationale: WO 2013/182573

(56) Documents cités:
- EP-A1- 2 169 295
- EP-A1- 2 278 217
- EP-A2- 2 085 688
- EP-A2- 2 280 215

## Description

Le secteur technique de la présente invention est celui des dispositifs ou moyens d'éclairage et/ou de signalisation pour véhicule automobile.

Il existe un besoin, dans le domaine de l'automobile, de pouvoir illuminer la route empruntée par un véhicule en un "mode éclairage route partiel", à savoir générer dans un faisceau route une ou plusieurs plages sombres correspondant aux endroits où sont présents des véhicules venant en sens inverse ou des véhicules circulant dans le même sens, de manière à éviter l'éblouissement des occupants de ces véhicules, tout en éclairant la route dans sa plus grande surface. Une telle fonction est appelée ADB (Adaptive Driving Beam, en anglais).

Il est connu de générer cette fonction en disposant une pluralité de sources lumineuses devant un système optique de projection, par exemple une lentille, et en pilotant l'allumage ou l'extinction de ces sources. Or, cette solution technique laisse apparaître des bandes non éclairées entre chaque bande lumineuse créée par les sources lumineuses. Un tel défaut résulte du fait que ces sources lumineuses ne peuvent pas être totalement jointives les unes à côté des autres, la technologie employée pour ces sources imposant une distance minimum entre chaque source.

Le document EP2280215A2 divulgue un module d'éclairage pour véhicule automobile remplissant la fonction ADB. Il comprend une pluralité d'émetteurs lumineux, chaque émetteur lumineux étant associé à un guide de lumière dédié et à une lentille, de manière à générer une pluralité de bandes lumineuses.

Ce module d'éclairage de l'art antérieur présente plusieurs inconvénients.

En premier lieu, l'emploi de guide de lumière affecté à chaque émetteur lumineux augmente significativement le coût de la fonction et empêche ainsi son implantation sur des véhicules de gamme moyenne et bas de gamme.

Par ailleurs, l'emploi d'un guide de lumière est générateur de pertes photométriques qui peuvent atteindre 25% de la puissance photométrique émise par l'émetteur lumineux.

Si on supprime les guides de lumière en se limitant aux composants de puissance moyenne (2 à 5W) à coût abordable, le module d'éclairage divulgué dans ce document de l'art antérieur impose l'emploi d'un seul et unique émetteur lumineux disponible sur le marché à ce jour. Il s'agit donc d'un émetteur lumineux qui présente des caractéristiques rares et particulières, notamment en ce qui concerne sa forme. Un tel émetteur lumineux constitue ainsi un composant qui présente une disponibilité non compatible pour son emploi dans le secteur automobile.

Un autre dispositif d'éclairage pour véhicule automobile destiné à produire un faisceau lumineux adaptatif est connu du document EP2169295A1.

Le but de la présente invention est donc de résoudre les inconvénients décrits ci-dessus principalement en proposant un module d'éclairage apte à générer la fonction ADB au moyen de composants simples largement disponibles sur le marché, le faisceau lumineux généré étant par ailleurs homogène.

L'invention a donc pour objet un module d'éclairage pour projecteur de véhicule automobile apte à générer un faisceau lumineux d'axe optique, comprenant au moins une première source lumineuse et une deuxième source lumineuse espacées l'une de l'autre par une distance (D), lesdites sources lumineuses étant aptes à générer chacune une bande lumineuse espacée l'une de l'autre par une bande non éclairée par le module d'éclairage, lesdites sources lumineuses étant définies par une même dimension (L) mesurée perpendiculairement à l'axe optique, tel que la distance (D) entre deux sources lumineuses immédiatement adjacentes est strictement supérieure à N* (L) et strictement inférieure à (N+1)* (L), N étant un nombre entier et dans lequel est prévu un moyen de réflexion et un dispositif de projection communs auxdites sources lumineuses qui participent à la formation d'une première bande lumineuse générée par la première source lumineuse et à la formation d'une deuxième bande lumineuse générée par la deuxième source lumineuse.

Selon un exemple de réalisation, la distance D entre deux sources lumineuses immédiatement adjacentes est strictement supérieure à (N+0,25)*L et strictement inférieure à (N+0,75)*L.

Selon un exemple de réalisation plus précis, la distance D entre deux sources lumineuses immédiatement adjacentes est égale à (N + 0,5)*L.

On notera que le résultat des formules mathématiques ci-dessus peut être pondéré en raison des tolérances de fabrication, notamment de la source lumineuse et de son support de connexion électrique, par exemple une carte de circuit imprimé.

Ainsi, la largeur angulaire de la bande non éclairée est égale à 1,5 fois la largeur d'une des bandes lumineuses, ces largeurs étant mesurées dans un plan horizontal contenant l'axe optique. Par largeur angulaire, on entend un secteur angulaire correspondant à la bande non éclairée.

Les sources lumineuses peuvent être solidarisées sur un même support. Alternativement, les sources lumineuses peuvent être rendues solidaires de supports distincts.

Le module d'éclairage peut comprendre au moins un moyen de réflexion et un dispositif de projection communs auxdites sources lumineuses qui participent à la formation d'une première bande lumineuse générée par la première source lumineuse et à la formation d'une deuxième bande lumineuse générée par la deuxième source lumineuse. Une telle structure permet de rationaliser le nombre de composants nécessaires pour réaliser la fonction d'éclairage, ce qui permet de réduire l'encombrement du module d'éclairage et d'en faciliter son implantation.

Selon un exemple de réalisation, le moyen de réflexion prend la forme d'un unique réflecteur qui réfléchit un premier faisceau lumineux générateur de la première bande lumineuse et un deuxième faisceau lumineux générateur de la deuxième bande lumineuse.

Le dispositif de projection peut par exemple être formé par un unique dispositif de focalisation, notamment une lentille, qui focalise le premier faisceau lumineux et le deuxième faisceau lumineux, et avantageusement tous les faisceaux lumineux générés par le module d'éclairage.

Les sources lumineuses sont avantageusement des diodes électroluminescentes.

Selon un exemple particulier, le module d'éclairage selon l'invention comprend un nombre impair de sources lumineuses, par exemple trois ou cinq sources lumineuses.

L'invention concerne aussi un projecteur pour véhicule automobile comprenant au moins un module d'éclairage tel que décrit ci-dessus.

Un autre objet de l'invention est un projecteur pour véhicule automobile comprenant un nombre impair de modules d'éclairage supérieur à un, chaque module d'éclairage comprenant au moins une première source lumineuse et une deuxième source lumineuse espacées l'une de l'autre par une distance (D), lesdites sources lumineuses étant aptes à générer chacune une bande lumineuse espacée l'une de l'autre par une bande non éclairée par le module d'éclairage, tel que lesdites sources lumineuses sont définies par une même dimension (L) mesurée perpendiculairement à l'axe optique, la distance (D) entre deux sources lumineuses immédiatement adjacentes étant strictement supérieure à N* (L) et strictement inférieure à (N+1)* (L), N étant un nombre entier et tel que le nombre de modules d'éclairage est égal à 2N+3.

Selon ce mode de réalisation, le nombre de modules d'éclairage qui est impair et égal à 2N+3, N étant le nombre entier vu précédemment et définissant la largeur angulaire des bandes sombres du faisceau d'un module.

Selon un exemple particulier, le projecteur comprend trois modules d'éclairage. Une telle solution est intéressante car elle permet de mettre en œuvre la fonction ADB tout en restant dans un encombrement limité et compatible à son implantation dans le projecteur. Dans un tel cas, chaque module peut comprendre cinq sources lumineuses espacées de 0.5 fois la largeur d'une source lumineuse, ce qui permet de former un faisceau d'éclairage par projecteur comprenant quinze bandes lumineuses, soit trente bandes lumineuses pour un système d'éclairage comprenant un projecteur avant gauche et un projecteur avant droit. On comprend ici que la résolution de la fonction ADB est particulièrement élevée, ce qui améliore cette fonction.

Selon une exemple de réalisation, le projecteur comprend au moins un premier module d'éclairage, un deuxième module d'éclairage et un troisième module d'éclairage, le deuxième module d'éclairage étant agencé dans le projecteur de manière à générer des bandes lumineuses secondaires décalées angulairement par rapport aux bandes lumineuses primaires générées par le premier module d'éclairage, le troisième module d'éclairage étant agencé dans le projecteur de manière à générer des bandes lumineuses tertiaires décalées angulairement par rapport aux bandes lumineuse primaires et secondaires. Un tel décalage est notamment réalisé par rotation autour un axe sensiblement vertical.

Selon un exemple, le décalage angulaire entre le premier module d'éclairage et le deuxième module d'éclairage, et entre le deuxième module d'éclairage et le troisième module d'éclairage, est égal à ½ largeur d'une bande lumineuse générée par le premier module d'éclairage, mesurée dans un plan horizontal contenant l'axe optique.

Le chevauchement de bandes lumineuses résultant du décalage évoqué, combiné à la distance D qui sépare deux sources lumineuses immédiatement adjacentes, permet de garantir un faisceau d'éclairage résultant sans bande sombre, quand la fonction ADB n'est pas activée.

Selon un mode de réalisation, le projecteur comprend un nombre impair supérieur à un de modules d'éclairage selon l'invention, par exemple trois modules d'éclairage ; le projecteur comprenant au moins un premier module d'éclairage, un deuxième module d'éclairage et un troisième module d'éclairage ; le deuxième module d'éclairage étant agencé dans le projecteur de manière à générer des bandes lumineuses secondaires décalées angulairement par rapport aux bandes lumineuses primaires générées par le premier module d'éclairage, le troisième module d'éclairage étant agencé dans le projecteur de manière à générer des bandes lumineuses tertiaires décalées angulairement par rapport aux bandes lumineuse primaires et secondaires ; le premier module d'éclairage et le troisième module d'éclairage s'inscrivant dans un premier plan, le deuxième module d'éclairage s'inscrivant dans un deuxième plan distinct du premier plan ; le décalage angulaire entre le premier module d'éclairage et le deuxième module d'éclairage, et entre le deuxième module 'éclairage et le troisième module d'éclairage étant éventuellement égal à ½ largeur d'une bande lumineuse générée par le premier module d'éclairage, mesurée perpendiculairement à l'axe optique.

Selon un mode de réalisation permettant d'obtenir de meilleurs résultats en terme d'homogénéité, les modules sont transversalement les plus proches possibles, et en particulier lorsque ces modules engendrent des bandes lumineuses adjacentes à l'infini. Par transversalement, on entend selon un axe horizontal perpendiculaire à l'axe optique du projecteur. L'agencement optimal est un empilement vertical de tous les modules exactement superposés, puisque dans ce cas les modules ne sont pas décalés transversalement.

Les modules peuvent présenter un décalage linéaire vers l'arrière du projecteur, selon la direction d'émission des faisceaux lumineux.

Selon un exemple particulier, le projecteur peut comprendre cinq modules d'éclairage. Dans cette situation, chaque module peut comporter trois sources lumineuses alignées mais espacées de 1.5 fois la largeur d'une source lumineuse.

Selon un exemple d'application, les modules d'éclairage participent à la formation d'un faisceau lumineux route.

L'invention couvre également un système d'éclairage pour véhicule automobile comprenant un premier projecteur et un deuxième projecteur, tous deux tels que décrit ci-dessus, le premier projecteur projetant un premier réseau de bandes lumineuses générées par une pluralité de modules d'éclairage, le deuxième projecteur projetant un deuxième réseau de bandes lumineuses générées par une pluralité de modules d'éclairage, la pluralité de modules d'éclairage du deuxième projecteur étant agencée de manière à décaler dans un plan horizontal le deuxième réseau de bandes lumineuses par rapport au premier réseau de bandes lumineuses d'un quart de largeur de la première bande lumineuse générée par un premier module d'éclairage installé dans le premier projecteur, mesurée dans le plan horizontal. Une telle organisation multiplie le chevauchement de bandes lumineuses, ce qui tend à homogénéiser le faisceau d'éclairage résultant et permet d'augmenter la résolution du système ADB dans la zone de l'espace où les faisceaux des projecteurs gauche et droit se recouvrent. En effet, les bandes sombres réalisables alors dans cette zone par une combinaison judicieuse d'extinction de sources des projecteurs gauche et droit peuvent avoir une largeur égale au quart de celle de la première bande lumineuse générée par un premier module d'éclairage installé dans le premier projecteur. Dans les zones où les faisceaux ne se recouvrent pas, la largeur minimale des bandes sombres réalisables est égale à la moitié de la largeur de la première bande lumineuse générée par un premier module d'éclairage installé dans le projecteur.

Un tout premier avantage selon l'invention réside dans la possibilité de réaliser une fonction ADB à faisceau homogène sans recourir à l'emploi de guide de lumière. Le coût de la fonction peut ainsi être réduit, ce qui permet de démocratiser la fonction plus facilement.

Un autre avantage réside dans la possibilité d'utiliser une plus grande variété de diodes électroluminescentes disponibles sur le marché. On limite ainsi le risque de rupture de stock, et le coût de cette diode est moins dépendant du marché.

Un autre avantage non négligeable réside dans une bonne homogénéité du faisceau d'éclairage résultant, avec un nombre restreint de modules et de sources lumineuses. Le confort visuel est ainsi amélioré.

D'autres caractéristiques, détails et avantages de l'invention ressortiront plus clairement à la lecture de la description donnée ci-après à titre indicatif en relation avec des dessins dans lesquels :
- la figure 1 est une vue schématique montrant un module d'éclairage conforme à l'invention,
- la figure 2 est une vue en perspective des composants utilisés dans un module d'éclairage selon l'invention,
- la figure 3 est une vue schématique d'un projecteur incorporant trois modules d'éclairage selon l'invention,
- la figure 4 est une vue montrant une projection lumineuse générée par un système d'éclairage comprenant deux projecteurs selon l'invention,
- la figure 5 est une vue en perspective et de face d'un projecteur incorporant cinq modules d'éclairage selon l'invention.

La figure 1 illustre un module d'éclairage 1 destiné à équiper un véhicule automobile, notamment en étant installé à l'intérieur d'un projecteur avant du véhicule. Ce projecteur est apte à émettre un ou plusieurs faisceaux, notamment un faisceau de type route d'axe optique référencé 2. Le faisceau de type route est ici mis en œuvre par le ou les modules d'éclairage 1 embarqués dans le projecteur.

Un tel module d'éclairage 1 participe à la mise en œuvre d'une fonction ADB, c'est-à-dire un allumage et une extinction sélectifs d'une ou plusieurs bandes lumineuses à l'intérieur d'un faisceau de type route, de manière a éviter l'éblouissement d'une véhicule croisé ou d'un véhicule suivi, tout en maintenant le niveau d'éclairage de la fonction route de part et d'autre du véhicule croisé ou suivi.

Ce module d'éclairage 1 assure la fourniture d'au moins un premier faisceau lumineux 3 et d'un deuxième faisceau lumineux 4, ces faisceaux formant chacun une bande lumineuse de forme rectangulaire, ou sensiblement rectangulaire, respectivement nommée première bande lumineuse 5 et deuxième bande lumineuse 6. Ces bandes lumineuses sont ici rendues visibles par projection sur un écran perpendiculaire à l'axe optique 2 et situé par exemple à 25 mètres du module d'éclairage 1.

Une bande lumineuse est formée par une zone éclairée par le module d'éclairage 1 qui s'étend entre deux lignes de contraste. Ces dernières bordent ainsi la bande lumineuse concernée et délimitent celle-ci au moins dans des directions verticales, ou sensiblement verticales.

Le module d'éclairage 1 est apte à générer un faisceau lumineux 7 qui est formé par la combinaison de bandes lumineuses générées par le module d'éclairage 1.

Le module d'éclairage 1 selon l'invention comprend au moins une première source lumineuse 8 et une deuxième source lumineuse 9. De telles sources lumineuses sont avantageusement formées par des diodes électroluminescentes.

Ces sources lumineuses 8, 9 peuvent être solidarisées chacune sur des supports distincts. Alternativement et tel que représenté sur la figure 1, les sources lumineuses sont solidaires d'un même support 10, ce dernier étant par exemple une plaque de circuit imprimé sur laquelle chemine une pluralité de pistes électriques conductrices utilisées pour alimenter électriquement les sources lumineuses.

Chaque source lumineuse 8, 9 peut présenter une forme rectangulaire, et par exemple carré. Dans un plan parallèle au plan d'extension du support 10, ces sources lumineuses sont donc définies par deux dimensions référencées L et A sur la figure 1. On notera que ces dimensions sont identiques pour toutes les sources lumineuses constitutives du module d'éclairage 1.

La dimension L définit la largeur et la dimension A définit la longueur de la source lumineuse considérée. La largeur L s'étend ainsi entre deux bords parallèles de la source lumineuse, ces bords étant également parallèle, ou sensiblement parallèle, à l'axe optique 2. La mesure de cette largeur L s'effectue donc selon une direction perpendiculaire à l'axe optique 2 passant par les deux bords.

La longueur A s'étend entre deux arêtes parallèles de la source lumineuse, ces arêtes étant avantageusement perpendiculaires à l'axe optique 2. La mesure de cette longueur A s'effectue selon une direction parallèle à l'axe optique passant par les deux arêtes.

Pour le cas où la source lumineuse serait une diode électroluminescente constituée d'une embase sur laquelle est fixée une zone émettrice de lumière, la largeur L et la longueur A sont déterminées par rapport à la zone émettrice.

Les sources lumineuses 8, 9 sont agencées dans le module d'éclairage de manière à ce qu'il existe un espace non nul entre deux sources lumineuses 8, 9 immédiatement adjacentes. Cette espace se matérialise par une distance référencée D sur la figure 1. Cette distance D s'étend entre deux bords côte à côte de deux sources lumineuses adjacentes. En d'autres termes, la distance D s'étend entre un bord de la première source lumineuse 8 qui est immédiatement contigüe à un bord de la deuxième source lumineuse 9.

Cette distance D entre la première source lumineuse 8 et la deuxième source lumineuse 9 est à l'origine d'une zone ou bande non éclairée 11 située entre la première bande lumineuse 5 et la deuxième bande lumineuse 6. La largeur de cette bande non éclairée 11 mesurée sur l'écran perpendiculairement à l'axe optique 2 est ainsi déterminée par la distance D. Cette bande est qualifiée de non-éclairée en ce sens que le module d'éclairage 1 ne projette pas de rayons lumineux vers cette bande non-éclairée 11. En revanche, cette bande non-éclairée 11 peut être éclairée par un autre module d'éclairage, comme cela sera détaillé dans la description à venir en référence aux figures 3 et 4.

Selon l'invention, la distance D est déterminée par une formule mathématique la reliant directement à la largeur L définissant les sources lumineuses, cette largeur étant identique pour toutes les sources lumineuses, aux tolérances de fabrication près. Selon l'invention, cette distance D est égale à toutes valeurs strictement comprises entre la largeur L multipliée par un nombre entier N et la largeur L multipliée par le nombre entier N additionné d'une unité.

Le terme strictement signifie que les bornes résultant de ce calcul ne sont pas comprises dans la plage de valeurs de la distance D couvertes par l'invention.

Bien entendu, l'unité de mesure de la distance D et de la largeur L sont identique par exemple en millimètre.

A titre d'exemple d'application, si la largeur L est égale à 1 mm et que le nombre entier N est choisi égal à 1, la distance D est comprise entre 1,01 mm et 1,99 mm. Si la largeur L est égale à 3 mm et que le nombre entier N est choisi égal à 1, la distance D est comprise entre 3,01 mm et 5,99 mm.

A titre d'exemple, la largeur L de la source lumineuse peut être égale à 1,4 mm.

Selon un exemple de réalisation, la distance D entre deux sources lumineuses immédiatement adjacentes peut être strictement supérieure à (N+0,25)*L et strictement inférieure à (N+0,75)*L. Si par exemple la largeur L est égale à 2 mm et le nombre entier N est égal à 2, la distance D sera comprise entre 4.51 mm et 5.49 mm.

Selon un mode de réalisation particulier de l'invention, la distance D entre deux sources lumineuses immédiatement adjacentes est égale à (N + 0,5)*L. Pour illustrer cette relation, on choisit des sources lumineuses de largeur L égale à 1 mm et un nombre entier N égal à 1. Dans ce cas, la distance D est égale à 1.5 mm. Un tel exemple convient particulièrement pour un projecteur comprenant cinq modules d'éclairage 1 chacun comprenant au moins deux sources lumineuses.

Selon cet exemple de réalisation, on peut ainsi considérer que la largeur de la bande non éclairée 11 est égale à 1,5 fois la largeur des bandes lumineuses référencées 5 ou 6. La largeur de la bande non éclairée 11 correspond à un écart angulaire entre des lignes de contraste immédiatement contigües de deux bandes lumineuses adjacentes, par exemple la première bande lumineuse 5 par rapport à la deuxième bande lumineuse 6. Ces dimensions et écart angulaire peuvent être obtenus par exemple à l'aide d'un goniomètre.

Selon un autre exemple, si la largeur L est choisie égale à 1 mm et le nombre entier N égal à 0, la distance D est égale à 0.5 mm. Un tel exemple convient particulièrement bien pour un projecteur comprenant trois modules d'éclairage 1 chacun comprenant au moins deux sources lumineuses.

Les formules et exemples exposés ci-dessus peuvent être pondérés pour tenir compte des tolérances de fabrication des sources lumineuses et des tolérances d'assemblage des sources lumineuses les unes par rapport aux autres, ces tolérances d'assemblage influençant la distance D entre deux sources lumineuses immédiatement adjacentes. De même, en raison des non-linéarités qu'elles induisent entre la distance D et l'écartement angulaire effectif entre deux bandes, les aberrations optiques de l'élément de projection influencent également la valeur optimale de la distance D qui pourra être ajustée pour les compenser.

L'exemple de réalisation illustré à la figure 1 montre la présence d'une troisième source lumineuse 12 de structure et dimensions identiques à la première et deuxième sources lumineuses 8, 9. Il va de soi que cette troisième source lumineuse 12 peut être placée dans le module d'éclairage 1 de manière à respecter les relations mathématiques ou exemples présentés ci-dessus, et on pourra se référer à la description ci-dessus pour définir sa position relative.

Cette troisième source lumineuse 12 génère un troisième faisceau lumineux 15 qui se matérialise par une troisième bande lumineuse 16 sur l'écran. Une zone non éclairée 17 est présente entre la première bande lumineuse 5 et la troisième bande lumineuse 16, la largeur de cette zone non éclairée 17 étant dépendant de la distance D qui sépare la troisième source lumineuse 12 de la première source lumineuse 8.

La figure 1 montre encore des composants qui peuvent compléter le module d'éclairage 1 selon l'invention.

Le module d'éclairage 1 peut ainsi comprendre un moyen de réflexion 13 dont la fonction est de collecter les rayons lumineux émis par la première source lumineuse 8, la deuxième source lumineuse 9, et toute source lumineuse supplémentaire qui peut par exemple être solidarisée sur le support 10. Selon un exemple de réalisation, un tel moyen de réflexion 13 est un réflecteur, par exemple un miroir parabolique, elliptique, à surfaces complexes ou cylindrique d'axe horizontal. Dans ce dernier cas, le réflecteur collecte les rayons lumineux pour former une image virtuelle de la source lumineuse, sous forme d'une bande d'une hauteur donnée et d'une largeur égale à celle de la source lumineuse.

Un dispositif de projection projette ensuite cette image sur l'écran à 25m, la focale d'un dispositif de projection et la largeur de la source lumineuse déterminant la largeur de la bande lumineuse, alors que cette même focale et la hauteur de la source lumineuse déterminent la hauteur de la bande lumineuse.

En outre, le réflecteur peut être arrangé pour que l'image virtuelle n'offre pas une répartition de luminance identique à celle de la source lumineuse, en concentrant le faisceau sur la partie basse de la bande lumineuse. Une telle structure permet d'obtenir la répartition voulue dans les bandes lumineuses, notamment un maximum non centré et une décroissance progressive vers le haut. Pour une explication plus précise, on se reportera au document EP2278217A, dont le contenu est intégralement incorporé par référence.

Ainsi, un seul et unique moyen de réflexion 13 permet de renvoyer les faisceaux lumineux émis par la première source lumineuse 8 et par la deuxième source lumineuse 9.

Le premier module d'éclairage 1 comprend encore le dispositif de projection 14 dont la fonction est projeter le premier faisceau 3, le deuxième faisceau 4 et éventuellement tous les autres faisceaux générés par des sources lumineuses supplémentaires constitutive du module d'éclairage, par exemple solidarisées sur le support 10. De manière particulière, un tel dispositif de projection 14 peut être un dispositif de focalisation. On comprend donc qu'il s'agit d'un seul et unique dispositif de projection qui participe à la formation de plusieurs bandes lumineuses, notamment la première bande lumineuse 5 et la deuxième bande lumineuse 6. Selon un exemple de réalisation, un tel dispositif de projection 14 est une lentille présentant notamment au moins une face convexe.

La figure 2 montre un exemple de réalisation du module d'éclairage 1 selon l'invention.

Le support 10 est une plaque ou carte de circuit imprimé qui reçoit sur une même face la première source lumineuse 8, la deuxième source lumineuse 9 et la troisième source lumineuse 12. Ceux-ci sont des diodes électroluminescentes de forme rectangulaire. Le support peut également recevoir des composants électroniques utilisés par exemple pour l'allumage ou l'extinction de ces sources lumineuses dans la fonction ADB.

Perpendiculairement au plan d'extension du support 10, on peut trouver un obturateur 18 dont la fonction est d'empêcher une émission directe des rayons de lumière générés par les sources lumineuses vers le dispositif de projection 14. Cet obturateur 18 peut notamment présenter une surface réfléchissante de manière à renvoyer ces rayons vers le moyen de réflexion 13.

Le dispositif de projection 14 est une lentille présentant une première face 19 qui fait directement face au moyen de réflexion 13. Cette première face 19 est ici par exemple cylindrique, d'axe vertical.

La lentille est délimitée par une deuxième face 20 qui est opposée à la première face 19 par rapport à un corps 21 de la lentille. Cette deuxième face 20 présente une forme concave vue de la première face 19.

Les premier, deuxième et troisième faisceaux lumineux, représentés ici globalement par une flèche référencée 22, sont émis par les première, deuxième et troisième sources lumineuses 8, 9 et 12 et viennent frapper une surface du moyen de réflexion 13. Ce dernier les redirige vers le dispositif de projection 14 pour se projeter sur la route empruntée par le véhicule.

La description ci-dessus faite en référence aux figures 1 et 2 est en rapport avec le module d'éclairage 1, mais elle s'applique également aux autres modules d'éclairage qui peuvent être embarquées dans le projecteur, dont la description débute ci-après.

La figure 3 montre un projecteur avant 23 pour véhicule automobile comprenant au moins un module d'éclairage 1 tel que détaillé ci-dessus. Dans l'exemple illustré sur cette figure, le projecteur 23 comprend trois modules d'éclairage distincts de structure et dimensions identiques, c'est-à-dire un premier module d'éclairage 1, un deuxième module d'éclairage 24 et un troisième module d'éclairage 25. Dans ce cas, chaque module peut comporter un nombre de sources lumineuses supérieur à l'unité. Dans l'exemple de la figure 3, chaque module d'éclairage comprend trois sources lumineuses implantées les unes par rapport aux autres de la manière décrite en référence aux figures 1 et 2.

La combinaison de modules d'éclairage participe à la formation d'un faisceau d'éclairage de type route.

Il va de soi que le projecteur 23 selon l'invention peut comprendre trois modules d'éclairage qui comportent chacun par exemple cinq sources lumineuses, dont le faisceau résultant sera expliqué en référence à la figure 4. Dans un tel cas, la distance D entre chaque source lumineuse immédiatement adjacente d'un même module d'éclairage est égale à 0,5*L, L correspondant à la largeur de ces sources lumineuses.

L'invention couvre également la situation où le projecteur 23 selon l'invention peut comprendre cinq modules d'éclairage qui comportent chacun par exemple trois sources lumineuses. Dans une telle situation, la distance D entre chaque source lumineuse immédiatement adjacente d'un même module d'éclairage est égale à 1,5*L, L correspondant à la largeur de ces sources lumineuses.

D'une manière générale, le projecteur 23 peut comprendre un nombre impair de modules d'éclairage supérieur à un, chaque module d'éclairage comprenant un nombre de sources lumineuses différent de l'unité.

Chaque module d'éclairage génère un nombre de bandes lumineuses égal au nombre de sources qu'il contient. Le premier module d'éclairage 1 est ainsi le générateur de la première bande lumineuse 5, de la deuxième bande lumineuse 6 et de la troisième bande lumineuse 16 de largeurs identiques, ces dernières étant communément appelées bandes lumineuses primaires. Le deuxième module d'éclairage 24 est le générateur d'une quatrième bande lumineuse 26, d'une cinquième bande lumineuse 27 et d'une sixième bande lumineuse 28 de largeurs identiques, ces dernières étant communément appelées bandes lumineuses secondaires. Le troisième module d'éclairage 25 est le générateur d'une septième bande lumineuse 29, d'une huitième bande lumineuse 30 et d'une neuvième bande lumineuse 31 de largeurs identiques, ces dernières étant communément appelées bandes lumineuses tertiaires.

Le troisième module d'éclairage 25 est orienté angulairement par rapport au premier module d'éclairage 1 de manière à ce que les bandes lumineuses tertiaires soient décalées selon une direction perpendiculaire à l'axe optique 2 par rapport aux bandes lumineuses primaires, par exemple d'une largeur d'une des bandes lumineuses primaires, notamment la première bande lumineuse 5. Par rapport au deuxième module d'éclairage 24, le décalage est égal à une demi-largeur de la première bande lumineuse 5, selon une même direction.

Le deuxième module d'éclairage 24 est orienté angulairement par rapport au premier module d'éclairage 1 de manière à ce que les bandes lumineuses secondaires soient décalées selon une direction perpendiculaire à l'axe optique 2 par rapport aux bandes lumineuses primaires, par exemple d'une demi-largeur d'une des bandes lumineuses primaires, notamment la première bande lumineuse 5.

D'une manière générale, on comprend que le décalage entre le premier module d'éclairage 1 et le deuxième module d'éclairage 24, et entre le deuxième module d'éclairage 24 et le troisième module d'éclairage 25, est égal à une demi-largeur de la première bande lumineuse 5.

La mesure de largeur des bandes lumineuses et décalage de celles-ci évoquée ci-dessus s'effectue dans un plan horizontal contenant l'axe optique 2.

On notera que les bandes lumineuses primaires, secondaires et tertiaires ont été représentées sur la figure 3 de manière non alignée pour faciliter la compréhension de l'invention, mais il va de soi que ces bandes lumineuses primaires, secondaires et tertiaires sont alignées, ou sensiblement alignées, le long d'une droite passant par un bord inférieur de chacune des bandes lumineuses.

Les termes primaire, secondaire et tertiaire employés dans la description ci-dessus ont pour but de distinguer les trois rangées de bandes lumineuses sans cependant définir de hiérarchie entre ces rangées.

Pour limiter le phénomène de parallaxe entre modules d'éclairage, l'invention propose de disposer les modules d'éclairage de manière particulière dans le projecteur. C'est ainsi que le premier module d'éclairage 1 et le troisième module d'éclairage 25 s'inscrivent dans un premier plan horizontal, alors que le deuxième module d'éclairage 24 s'étend dans un deuxième plan horizontal distinct du premier plan horizontal. On comprend ici que le deuxième module d'éclairage 24 est disposé verticalement au-dessus ou au-dessous des premier et troisième modules d'éclairage, par exemple en chevauchant une moitié du premier module d'éclairage 1 et une moitié du troisième module d'éclairage 25. Cette localisation particulière a été illustrée schématiquement sur la figure 3, en montrant le deuxième module d'éclairage 24 derrière les premier et troisième modules d'éclairage 1, 25.

La figure 4 montre des bandes lumineuses générées par un projecteur avant droit et un projecteur avant gauche équipant le véhicule, formant un système d'éclairage avant dudit véhicule. Un premier réseau 33 de bandes lumineuses est généré par le projecteur avant gauche. Un deuxième réseau 34 de bandes lumineuses est généré par le projecteur avant droit. Le faisceau d'éclairage résultant 35 est une superposition du premier réseau 33 avec le deuxième réseau 34.

Chacun des réseaux est ici formé par les bandes lumineuses primaires, les bandes lumineuses secondaires et les bandes lumineuses tertiaires. Ces bandes sont chacune formées par cinq bandes lumineuses espacées les unes des autres de la manière expliquée en référence aux figures 1 et 2. Ces cinq bandes lumineuses sont donc générées par cinq sources lumineuses.

Le premier réseau 33 de bandes lumineuses est décentré à gauche d'un axe optique 36 du véhicule. Le deuxième réseau 34 de bandes lumineuses est quant à lui décentré à droite de l'axe optique 36.

Le premier réseau 33 et le deuxième réseau 34 sont également décalés l'un par rapport à l'autre selon une direction perpendiculaire à l'axe optique 36 du véhicule, une telle direction pouvant être confondue avec un axe horizontal. Un tel décalage peut être mis en œuvre par un réglage angulaire de l'un ou l'autre des projecteurs avant. Alternativement ou de manière complémentaire, les modules d'éclairage installés dans l'un ou l'autre des projecteurs peuvent être orientés angulairement pour opérer le décalage souhaité.

Selon un exemple de réalisation, ce décalage est égal à un quart d'une largeur de la première bande lumineuse 5 générée par le premier module d'éclairage 1 installé dans le premier projecteur, mesurée le long de la direction perpendiculaire à l'axe optique 36 du véhicule, ou éventuellement dans l'axe horizontal. Ce décalage permet de générer un faisceau d'éclairage résultant 35 homogène, sans différences de contraste quand toutes les sources lumineuses sont alimentées.

Bien entendu, l'allumage ou l'extinction de bandes lumineuses est placée sous le contrôle d'un dispositif de commande dont l'une des fonctions est de mettre en œuvre la fonction ADB.

La figure 5 illustre une implantation de cinq modules d'éclairage identiques, conformes à celui décrit en référence aux figures 1 et 2, dans un projecteur avant 23 constitutif d'un système d'éclairage selon l'invention. Comme évoqué plus haut, ce système d'éclairage comprend deux projecteurs avant, le deuxième projecteur comprenant également cinq modules d'éclairage conformes à l'invention. Selon un exemple de réalisation, chacun de ces modules comprend trois sources lumineuses espacés les unes des autres immédiatement adjacentes de 1.5 fois la largeur L d'une source lumineuse, le chevauchement entre deux modules étant égal à une demi-largeur de la première bande lumineuse.

Ce projecteur avant 23 loge donc un premier module d'éclairage 1, un deuxième module d'éclairage 24, un troisième module d'éclairage 25, un quatrième module d'éclairage 37 et un cinquième module d'éclairage 38. La disposition relative de ces modules est particulière. En effet, les premier, troisième et cinquième modules d'éclairage 1, 25, 38 sont compris dans une même première rangée contenant le plan référencé 39. Les deuxième et quatrième modules d'éclairage 24, 37 sont quant à eux compris dans une deuxième rangée contenant le plan référencé 40, distincte de la première rangée.

Selon un axe vertical et dans une position d'utilisation du projecteur avant 23, le deuxième plan 40 peut être situé au dessus du premier plan 39, comme illustré sur la figure 5. Alternativement, le deuxième plan 40 peut être situé en dessous du premier plan 39.

Dans cet axe vertical, le deuxième module d'éclairage 24 chevauche le premier et le troisième modules d'éclairage 1, 25, alors que le quatrième module d'éclairage 37 chevauche les deuxième et cinquième modules d'éclairage 25, 38.

Comme dans le cas de la figure 3, une telle structure permet de limiter les défauts de parallaxe pour un projecteur comprenant cinq modules d'éclairage.

Le projecteur avant 23 comprend encore un moyen d'éclairage 41 participant à la production d'un faisceau code.

Le projecteur avant peut également comprendre un dispositif d'éclairage supplémentaire destiné à fournir un faisceau lumineux avec une plus longue portée, particulièrement utile pour une conduite sur autoroute, notamment un faisceau de type code autoroute (ou « motorway light » en langue anglaise).

Le projecteur avant peut également comprendre un dispositif d'éclairage supplémentaire destiné à fournir un faisceau route supplémentaire au faisceau ADB.

L'un des modules d'éclairage, par exemple le premier module d'éclairage 1 selon l'invention, peut être complété par au moins un moyen d'éclairage additionnel destiné à former un faisceau de bord adjacent au faisceau d'éclairage résultant. Un tel faisceau de bord donne de la largeur au faisceau d'éclairage résultant et permet ainsi d'éclairer le coté de la route empruntée par le véhicule.

Un premier moyen d'éclairage additionnel est installé dans le projecteur avant 23 et il est agencé pour former un premier faisceau lumineux de bord, par exemple, en forme de quart d'ellipse qui jouxte la bande lumineuse extrêmale du faisceau d'éclairage résultant, référencée 16 sur la figure 3 notamment. Bien entendu, l'autre projecteur avant comprend également un moyen d'éclairage additionnel agencé pour former un deuxième faisceau lumineux de bord, par exemple, en forme de quart d'ellipse qui jouxte une bande lumineuse extrêmale du faisceau généré par la pluralité de modules implantée dans ce projecteur avant. Le faisceau en forme de quart d'ellipse peut par exemple être réalisé selon l'enseignement de la demande de brevet français, publiée sous le numéro FR2963662.

Dans la description ci-dessus, les sources lumineuses employées génèrent un faisceau lumineux en forme de bande rectangulaire. L'invention couvre également l'emploi d'émetteur lumineux générateur d'un faisceau diffus sur le trajet duquel est installé un cache comprenant une fente qui délimite un faisceau résiduel en forme de bande rectangulaire. Dans un tel cas, il est prévu une fente par émetteur lumineux. L'invention couvre encore le cas où chaque source lumineuse est une image d'un émetteur lumineux par un élément optique, par exemple un guide de lumière. Dans ce cas, la source lumineuse prend la forme d'un segment lumineux en forme de rectangle sur la surface de sortie dudit guide de lumière.

## Revendications

1. Module d'éclairage (1, 24, 25, 37, 38) pour projecteur (23) de véhicule automobile apte à générer un faisceau lumineux (7) d'axe optique (2), comprenant au moins une première source lumineuse (8) et une deuxième source lumineuse (9) espacées l'une de l'autre par une distance (D), lesdites sources lumineuses (8, 9) étant aptes à générer chacune une bande lumineuse (5, 6) espacée l'une de l'autre par une bande non éclairée (11) par le module d'éclairage, lesdites sources lumineuses (8, 9) étant définies par une même dimension (L) mesurée perpendiculairement à l'axe optique (2), **caractérisé par le fait que** la distance (D) entre deux sources lumineuses (8, 9) immédiatement adjacentes est strictement supérieure à N*(L) et strictement inférieure à (N+1)*(L), N étant un nombre entier et dans lequel est prévu un moyen de réflexion (13) et un dispositif de projection (14) communs auxdites sources lumineuses (8, 9) qui participent à la formation d'une première bande lumineuse (5) générée par la première source lumineuse (8) et à la formation d'une deuxième bande lumineuse (6) générée par la deuxième source lumineuse (9).

2. Module selon la revendication 1, dans lequel la distance (D) entre deux sources lumineuses (8, 9) immédiatement adjacentes est strictement supérieure à (N+0,25)*(L) et strictement inférieure à (N+0,75)*(L).

3. Module selon la revendication 2, dans lequel la distance (D) entre deux sources lumineuses (8, 9) immédiatement adjacentes est égale à (N + 0,5)*(L).

4. Module selon l'une des revendications précédentes, **caractérisé par le fait qu'**une largeur angulaire de la bande non éclairée (11) est égale à 1,5 fois la largeur d'une des bandes lumineuses (5, 6).

5. Module selon l'une des revendications précédentes, dans lequel le moyen de réflexion (13) prend la forme d'un unique réflecteur qui réfléchit un premier faisceau lumineux (3) générateur de la première bande lumineuse (5) et un deuxième faisceau lumineux (4) générateur de la deuxième bande lumineuse (6).

6. Module selon la revendication 5, dans lequel le dispositif de projection (14) est formé par un unique dispositif de focalisation qui focalise le premier faisceau lumineux (3) et le deuxième faisceau lumineux (4).

7. Module selon l'une quelconque des revendications précédentes, dans lequel les sources lumineuses (8, 9) sont des diodes électroluminescentes.

8. Module selon l'une quelconque des revendications précédentes, comprenant un nombre impair de sources lumineuses (8, 9, 12).

9. Projecteur (23) pour véhicule automobile comprenant au moins un module d'éclairage (1, 24, 25, 37, 38) selon l'une quelconque des revendications précédentes.

10. Projecteur selon la revendication 9, comprenant trois modules d'éclairage (1, 24, 25).

11. Projecteur (23) pour véhicule automobile comprenant un nombre impair de modules d'éclairage (1, 24, 25, 37, 38) supérieur à un, chaque module d'éclairage (1, 24, 25, 37, 38) comprenant au moins une première source lumineuse (8) et une deuxième source lumineuse (9) espacées l'une de l'autre par une distance (D), lesdites sources lumineuses (8, 9) étant aptes à générer chacune une bande lumineuse (5, 6) espacée l'une de l'autre par une bande non éclairée (11) par le module d'éclairage, lesdites sources lumineuses (8, 9) étant définies par une même dimension (L) mesurée perpendiculairement à l'axe optique (2), **caractérisé par le fait que** la distance (D) entre deux sources lumineuses (8, 9) immédiatement adjacentes est strictement supérieure à N*(L) et strictement inférieure à (N+1)*(L), N étant un nombre entier, et **par le fait que** le nombre de modules d'éclairage est égal à 2N+3.

12. Projecteur selon l'une quelconque des revendications 10 ou 11, comprenant au moins un premier module d'éclairage (1), un deuxième module d'éclairage (24) et un troisième module d'éclairage (25), le deuxième module d'éclairage (24) étant agencé dans le projecteur (23) de manière à générer des bandes lumineuses secondaires (26, 27, 28) décalées angulairement par rapport aux bandes lumineuses primaires (5, 6, 16) générées par le premier module d'éclairage (1), le troisième module d'éclairage (25) étant agencé dans le projecteur (23) de manière à générer des bandes lumineuses tertiaires (29, 30, 31) décalées angulairement par rapport aux bandes lumineuses primaires et secondaires.

13. Projecteur selon la revendication 12, dans lequel le décalage angulaire entre le premier module d'éclairage (1) et le deuxième module d'éclairage (24), et entre le deuxième module d'éclairage (24) et le troisième module d'éclairage (25), est égal à ½ largeur d'une bande lumineuse (5) générée par le premier module d'éclairage (1), mesurée perpendiculairement à l'axe optique (2).

14. Projecteur selon l'une quelconque des revendications 12 ou 13, dans lequel le premier module d'éclairage (1) et le troisième module d'éclairage (25) s'inscrivent dans un premier plan (39), le deuxième module d'éclairage (24) s'inscrivant dans un deuxième plan (40) distinct du premier plan (39).

15. Projecteur selon l'une quelconque des revendications 9 et 11 à 14, comprenant cinq modules d'éclairage (1, 24, 25, 37, 38).

16. Projecteur selon l'une quelconque des revendications 10 à 15, dans lequel les modules d'éclairage (1, 24, 25, 37, 38) participent à la formation d'un faisceau lumineux route.

17. Système d'éclairage pour véhicule automobile comprenant un premier projecteur et un deuxième projecteur selon l'une quelconque des revendications 10 à 16, le premier projecteur projetant un premier réseau (33) de bandes lumineuses générées par une pluralité de modules d'éclairage (1, 24, 25, 37, 38), le deuxième projecteur projetant un deuxième réseau (34) de bandes lumineuses générées par une pluralité de modules d'éclairage (1, 24, 25, 37, 38), la pluralité de modules d'éclairage du deuxième projecteur étant agencée de manière à décaler dans un plan horizontal le deuxième réseau (34) de bandes lumineuses par rapport au premier réseau (33) de bandes lumineuses d'un quart de largeur de la première bande lumineuse (5) générée par un premier module d'éclairage (1) installé dans le premier projecteur, mesurée dans le plan horizontal.

## Patentansprüche

1. Beleuchtungsmodul (1, 24, 25, 37, 38) für einen Scheinwerfer (23) eines Kraftfahrzeugs, das ein Lichtbündel (7) mit einer optischen Achse (2) erzeugen kann, das mindestens eine erste Lichtquelle (8) und eine zweite Lichtquelle (9) enthält, die einen Abstand (D) zueinander haben, wobei die Lichtquellen (8, 9) je einen Lichtstreifen (5, 6) erzeugen können, die durch einen nicht vom Beleuchtungsmodul beleuchteten Streifen (11) voneinander getrennt sind, wobei die Lichtquellen (8, 9) durch eine gleiche Abmessung (L) gemessen lotrecht zur optischen Achse (2) definiert werden, **dadurch gekennzeichnet, dass** der Abstand (D) zwischen zwei direkt benachbarten Lichtquellen (8, 9) strikt größer als N*(L) und strikt kleiner als (N+1)*(L) ist, wobei N eine ganze Zahl ist, und bei dem eine Reflexionsvorrichtung (13) und eine Projektionsvorrichtung (14) vorgesehen sind, die den Lichtquellen (8, 9) gemeinsam sind, die an der Bildung eines von der ersten Lichtquelle (8) erzeugten ersten Lichtstreifens (5) und an der Bildung eines von der zweiten Lichtquelle (9) erzeugten zweiten Lichtstreifens (6) beteiligt sind.

2. Modul nach Anspruch 1, wobei der Abstand (D) zwischen zwei direkt benachbarten Lichtquellen (8, 9) strikt größer als (N+0,25)*(L) und strikt kleiner als (N+0,75)*(L) ist.

3. Modul nach Anspruch 2, wobei der Abstand (D) zwischen zwei direkt benachbarten Lichtquellen (8, 9) gleich (N+0,5)*(L) ist.

4. Modul nach einem der vorhergehenden Ansprüche, **dadurch gekennzeichnet, dass** eine Bündelbreite des nicht beleuchteten Streifens (11) gleich dem 1,5-Fachen der Breite eines der Lichtstreifen (5, 6) ist.

5. Modul nach einem der vorhergehenden Ansprüche, wobei die Reflexionseinrichtung (13) die Form eines einzigen Reflektors annimmt, der ein erstes Lichtbündel (3), das den ersten Lichtstreifen (5) erzeugt, und ein zweites Lichtbündel (4) reflektiert, das den zweiten Lichtstreifen (6) erzeugt.

6. Modul nach Anspruch 5, wobei die Projektionsvorrichtung (14) von einer einzigen Fokussiervorrichtung gebildet wird, die das erste Lichtbündel (3) und das zweite Lichtbündel (4) fokussiert.

7. Modul nach einem der vorhergehenden Ansprüche, wobei die Lichtquellen (8, 9) Elektrolumineszenzdioden sind.

8. Modul nach einem der vorhergehenden Ansprüche, das eine ungerade Anzahl von Lichtquellen (8, 9, 12) enthält.

9. Scheinwerfer (23) für ein Kraftfahrzeug, der mindestens ein Beleuchtungsmodul (1, 24, 25, 37, 38) nach einem der vorhergehenden Ansprüche enthält.

10. Scheinwerfer nach Anspruch 9, der drei Beleuchtungsmodule (1, 24, 25) enthält.

11. Scheinwerfer (23) für ein Kraftfahrzeug, der eine ungerade Anzahl größer als eins von Beleuchtungsmodulen (1, 24, 25, 37, 38) enthält, wobei jedes Beleuchtungsmodul (1, 24, 25, 37, 38) mindestens eine erste Lichtquelle (8) und eine zweite Lichtquelle (9) enthält, die einen Abstand (D) zueinander haben, wobei die Lichtquellen (8, 9) je einen Lichtstreifen (5, 6) erzeugen können, die durch einen nicht vom Beleuchtungsmodul beleuchteten Streifen (11) voneinander getrennt sind, wobei die Lichtquellen (8, 9) durch eine gleiche Abmessung (L) definiert werden, gemessen lotrecht zur optischen Achse (2), **dadurch gekennzeichnet, dass** der Abstand (D) zwischen zwei direkt benachbarten Lichtquellen (8, 9) strikt größer als N*(L) und strikt kleiner als (N+1)*(L) ist, wobei N eine ganze Zahl ist, und dass die Anzahl von Beleuchtungsmodulen gleich 2N+3 ist.

12. Scheinwerfer nach einem der Ansprüche 10 oder 11, der mindestens ein erstes Beleuchtungsmodul (1), ein zweites Beleuchtungsmodul (24) und ein drittes Beleuchtungsmodul (25) enthält, wobei das zweite Beleuchtungsmodul (24) so im Scheinwerfer (23) angeordnet ist, dass es sekundäre Lichtstreifen (26, 27, 28) erzeugt, die bezüglich der vom ersten Beleuchtungsmodul (1) erzeugten primären Lichtstreifen (5, 6, 16) winkelversetzt sind, wobei das dritte Beleuchtungsmodul (25) so im Scheinwerfer (23) angeordnet ist, dass es tertiäre Lichtstreifen (29, 30, 31) erzeugt, die bezüglich der primären und sekundären Lichtstreifen winkelversetzt sind.

13. Scheinwerfer nach Anspruch 12, wobei der Winkelversatz zwischen dem ersten Beleuchtungsmodul (1) und dem zweiten Beleuchtungsmodul (24) und zwischen dem zweiten Beleuchtungsmodul (24) und dem dritten Beleuchtungsmodul (25) gleich ½ Breite eines vom ersten Beleuchtungsmodul (1) erzeugten Lichtstreifens (5) ist, gemessen lotrecht zur optischen Achse (2).

14. Scheinwerfer nach einem der Ansprüche 12 oder 13, wobei das erste Beleuchtungsmodul (1) und das dritte Beleuchtungsmodul (25) in einer ersten Ebene (39) liegen, während das zweite Beleuchtungsmodul (24) in einer zweiten Ebene (40) anders als die erste Ebene (39) liegt.

15. Scheinwerfer nach einem der Ansprüche 9 und 11 bis 14, der fünf Beleuchtungsmodule (1, 24, 25, 37, 38) enthält.

16. Scheinwerfer nach einem der Ansprüche 10 bis 15, wobei die Beleuchtungsmodule (1, 24, 25, 37, 38) an der Bildung eines Fernlichtbündels beteiligt sind.

17. Beleuchtungssystem für ein Kraftfahrzeug, das einen ersten Scheinwerfer und einen zweiten Scheinwerfer nach einem der Ansprüche 10 bis 16 enthält, wobei der erste Scheinwerfer ein erstes Netz (33) von von einer Vielzahl von Beleuchtungsmodulen (1, 24, 25, 37, 38) erzeugten Lichtstreifen projiziert, wobei der zweite Scheinwerfer ein zweites Netz (34) von von einer Vielzahl von Beleuchtungsmodulen (1, 24, 25, 37, 38) erzeugten Lichtstreifen projiziert, wobei die Vielzahl von Beleuchtungsmodulen des zweiten Scheinwerfers so angeordnet sind, dass sie in einer waagrechten Ebene das zweite Netz (34) von Lichtstreifen bezüglich des ersten Netzes (33) von Lichtstreifen um eine Viertelbreite des von einem in den ersten Scheinwerfer eingebauten ersten Beleuchtungsmodul (1) erzeugten ersten Lichtstreifens (5) versetzen, gemessen in der waagrechten Ebene.

## Claims

1. A lighting module (1, 24, 25, 37, 38) for a headlight (23) of an automotive vehicle, able to generate a light beam (7) with an optical axis (2), comprising at least a first light source (8) and a second light source (9) spaced apart by a distance (D), said light sources (8, 9) each being able to generate a light strip (5, 6) spaced apart by an unilluminated strip (11) by the lighting module, said light sources (8, 9) being defined by a same dimension (L) measured perpendicular to the optical axis (2), **characterized in that** the distance (D) between two directly adjacent light sources (8, 9) is strictly greater than N*(L) and strictly less than (N+1)*(L), N being an integer and wherein a reflection means (13) and a projection device (14) common to said light sources (8,9) which participate in the formation of a first light band (5) generated by the first light source (8) and in the formation of a second light band (6) generated by the second light source (9).

2. The module as claimed in claim 1, wherein the distance (D) between two directly adjacent light sources (8, 9) is strictly greater than (N+0.25)*(L) and strictly less than (N+0.75)*(L).

3. The module as claimed in claim 2, wherein the distance (D) between two directly adjacent light sources (8, 9) is equal to (N+0.5)*(L).

4. The module as claimed in any of the preceding claims, **characterized in that** an angular width of the unilluminated strip (11) is equal to 1.5 times the width of one of the light strips (5, 6).

5. The module as claimed in any of the preceding claims, wherein the reflection means (13) takes the form of a single reflector which reflects a first light beam (3) generating the first light strip (5), and a second light beam (4) generating the second light strip (6).

6. The module as claimed in claim 5, wherein the projection device (14) is formed by a single focusing device which focuses the first light beam (3) and the second light beam (4).

7. The module as claimed in any of the preceding claims, wherein the light sources (8, 9) are light-emitting diodes.

8. The module as claimed in any of the preceding claims, comprising an odd number of light sources (8, 9,12).

9. A headlight (23) for an automotive vehicle, comprising at least one lighting module (1, 24, 25, 37, 38) as claimed in any of the preceding claims.

10. The headlight as claimed in claim 9, comprising three lighting modules (1, 24, 25).

11. Headlight (23) for an automotive vehicle comprising an odd number of lighting modules (1, 24, 25, 37, 38) greater than one, each lighting module (1, 24, 25, 37, 38) comprising at least a first light source (8) and a second light source (9) spaced apart by a distance (D), the said light sources (8, 9) each being capable of generating a strip of light (5, 6) spaced from each other by a strip not illuminated (11) by the lighting module, said light sources (8, 9) being defined by a same width (L) measured perpendicularly to the optical axis (2), **characterized by** the fact that the distance (D) between two immediately adjacent light sources (8, 9) is strictly greater than N*(L) and strictly less than (N+1)*(L), N being an integer ; and by the fact that the number of lighting modules is equal to 2N+3.

12. The headlight as claimed in one of claims 10 or 11, comprising at least a first lighting module (1), a second lighting module (24) and a third lighting module (25), the second lighting module (24) being arranged in the headlight (23) so as to generate secondary light strips (26, 27, 28) with an angular offset relative to the primary light strips (5, 6, 16) generated by the first lighting module (1), the third lighting module (25) being arranged in the headlight (23) so as to generate tertiary light strips (29, 30, 31) with an angular offset relative to the primary and secondary light strips.

13. The headlight as claimed in claim 12, wherein the angular offset between the first lighting module (1) and the second lighting module (24), and between the second lighting module (24) and the third lighting module (25), is equal to half the width of a light strip (5) generated by the first lighting module (1) measured perpendicular to the optical axis (2).

14. The headlight as claimed in one of claims 12 or 13, wherein the first lighting module (1) and the third lighting module (25) lie in a first plane (39), the second lighting module (24) lying in a second plane (40) distinct from the first plane (39).

15. The headlight as claimed in any of claims 9 and 11 to 14, comprising five lighting modules (1, 24, 25, 37, 38).

16. The headlight as claimed in any of claims 10 to 15, wherein the lighting modules (1, 24, 25, 37, 38) participate in the formation of a high beam.

17. A lighting system for an automotive vehicle, comprising a first headlight and a second headlight as claimed in any of claims 10 to 16, the first headlight projecting a first network (33) of light strips generated by a plurality of lighting modules (1, 24, 25, 37, 38), the second headlight projecting a second network (34) of light strips generated by a plurality of lighting modules (1, 24, 25, 37, 38), the plurality of lighting modules of the second headlight being arranged so as to offset the second network (34) of light strips in a horizontal plane relative to the first network (33) of light strips by one quarter of the width of the first light strip (5) generated by a first lighting module (1) installed in the first headlight, measured in the horizontal plan.
